# EUROPÄISCHE PATENTSCHRIFT

(11) **EP 3 993 883 B1**
(45) Veröffentlichungstag und Bekanntmachung des Hinweises auf die Patenterteilung: **23.10.2024**
(21) Anmeldenummer: 20739596.3
(22) Anmeldetag: 03.07.2020
(51) Int. Cl.: A63B 21/00, A63B 23/025

(54) **TRAININGSGERÄT ZUM TRAINIEREN DER NACKENMUSKULATUR**
EXERCISE APPARATUS FOR EXERCISING THE NECK MUSCLES
APPAREIL D'ENTRAÎNEMENT POUR FAIRE TRAVAILLER LES MUSCLES DE LA NUQUE

(30) Priorität: 04.07.2019 DE 102019118073
(43) Veröffentlichungstag der Anmeldung: 11.05.2022
(73) Patentinhaber: Sensospine GmbH, 89584 Ehingen/Donau (DE)
(72) Erfinder: KRAMER, Michael, 89584 Ehingen / Donau (DE)
(74) Vertreter: Hentrich Patent- & Rechtsanwaltspartnerschaft mbB
(86) Internationale Anmeldenummer: PCT/EP2020/068914
(87) Internationale Veröffentlichungsnummer: WO 2021/001569

(56) Entgegenhaltungen:
- US-A- 5 252 070
- US-A- 5 928 117
- US-A1- 2004 033 863
- US-A1- 2004 220 500
- US-B1- 6 551 214

## Beschreibung

Die Erfindung betrifft ein Trainingsgerät zum Trainieren der Nackenmuskulatur.

Um Nackenschmerzen, degenerative Veränderungen der Halswirbelsäule oder beruflich bedingte Nackenschmerzen (beispielsweise bei Jetpiloten, Hubschrauberpiloten oder Sportlern) zu verhindern, sowie zur Therapie von Gleichgewichtsstörungen, degenerativen und traumatisch bedingten Nackenschmerzen ist es notwendig, die Nackenmuskulatur zu trainieren. Dabei ist die Bewegung der Halswirbelsäule äußerst komplex. Die Bewegung erfolgt nicht über eine isolierte Achse, sondern in mehreren Ebenen mit mehreren Freiheitsgraden, welche zudem ihre Position zueinander während einer Kopfbewegung verändern. Die physiologische Kopfdrehung setzt sich also zusammen aus der Summe einer sich in der Bewegung ändernden Kombination eines Rotations-, Seitflexions- und Flexions-/Extensionskomponenten jedes einzelnen Wirbelkörpers der Halswirbelsäule.

Bekannte Trainingsgeräte zur Abbildung der natürlichen Bewegung der Halswirbelsäule sind mechanisch aufwendig und groß. Sie berücksichtigen nicht die komplexe Topologieänderung der einzelnen Wirbelkörper während der physiologischen Kopfbewegung des Gesunden und die gesteigerte Sensitivität bzw. Schmerzhaftigkeit des Nackens auf belastungsabhängige Bewegungen bei Erkrankten. Training mit bekannten rein mechanischen Konstruktionen erfordern zudem meist die Beschleunigung erheblicher Massen. Die damit verbundene Trägheit läuft einem physiologischen Training entgegen und kann als unangenehm und unnatürlich empfunden werden.

Bekannte Trainingsgeräte mit elektromagnetischer Krafterzeugung bergen Risiken in dem Fall, dass bei Fehlfunktionen unerwünschte Kräfte auf die sensiblen Strukturen der Halswirbelsäule des Trainierenden ausgeübt werden. Eine Konstruktion mit rein mechanischer (passiver) Krafterzeugung weist Risiken in dieser Form nicht auf.

Die US 2004/0 220 500 A1 zeigt ein Trainingsgerät zur Diagnostik und zum Training der Halswirbelsäule mit einem Gestell und einer am Gestell angebrachten Trainingsmechanik, die mit einem Kopfhalter koppelbar ist. Ein Kreuzschlitten stellt zwei Translationsachsen bereit und ist an einer Schiene höhenverstellbar gelagert. Der Kopfhalter ist über einen Stift an dem Kreuzschlitten gelagert, sodass der Kopfhalterbezüglich der Trainingsmechanik um drei Rotationsachsen rotierbar und entlang drei Translationsachsen translatierbar ist.

Die US 2004/0 033 863 A1 offenbart eine Übungsmaschine, welche in jede Richtung in der x- oder x-Ebene verstellbar ist. Die Übungsmaschine umfasst ein Gestell, an welchem ein Arm höhenverstellbar gelagert ist, wobei der Arm mit einem ersten Bogen gekoppelt ist. Ein zweiter Bogen ist wiederum mit Rollen gekoppelt, welche entlang des ersten Bogens verschiebbar sind, so dass eine Bewegung des Kopfhalters entlang drei Translationsachsen und um zwei Rotationsachsen ermöglicht wird.

Die US 6 551 214 B1 zeigt einen Trainingsapparat zum Training der Nackenmuskulatur. Dabei ist ein Sitz auf einem Gestell montiert, wobei der Sitz entlang einer ersten Translationsachse verstellbar sowie höhenverstellbar ist. Darüber hinaus ist das Gestell des Sitzes mit einem weiteren Gestell verbunden, an dem ein Helm gelagert ist.

Die US 5,252,070 A offenbart einen Flugsimulator zum Feststellen der G-Kraft, die auf einen Piloten wirkt.

Die US 5,928,117 A zeigt einen Trainingsapparat, bei dem in ein Gestell und einen Rahmen ein Kopf in ein Kopfelement aufgenommen werden kann. Das Kopfelement kann mittels verschiedener Seilzüge in verschiedene Positionen verstellt werden.

Daher ist es Aufgabe der vorliegenden Erfindung, ein Trainingsgerät bereitzustellen, welches ein physiologisch effektives Training der Nackenmuskulatur ermöglicht und die vorgenannten Nachteile reduziert oder beseitigt.

Die Aufgabe wird dabei durch ein Trainingsgerät mit den Merkmalen des Anspruchs 1 gelöst. Insbesondere weist das Trainingsgerät zum Trainieren der Nackenmuskulatur ein Gestell und eine am Gestell angebrachte Trainingsmechanik auf, die mit einem auf oder um einen Kopf eines Trainierenden tragbaren Koppelglied koppelbar ist. Die Trainingsmechanik umfasst einen Kreuzschlitten zum Bereitstellen von zwei Translationsachsen, wobei an dem Kreuzschlitten eine Schiene höhenverstellbar und rotierbar gelagert ist, derart, dass das Koppelglied mittels der Trainingsmechanik um drei Rotationsachsen rotierbar und entlang von drei Translationsachsen translatierbar ist

Dies ermöglicht eine gekoppelte Bewegung der Nackenmuskulatur bzw. der Halswirbelsäule und damit ein physiologisches Training der Nackenmuskulatur, bei dem jeweils eine Flexions-/Extensions-, Seitflexions- und Rotationsbewegung mit nur einer Vorrichtung trainiert werden können. Es ist also eine freie Beweglichkeit der Halswirbelsäule in alle Freiheitsgrade ermöglicht für eine physiologisch wünschenswerte Beweglichkeit.

Dabei ist es insbesondere vorgesehen, dass der Kreuzschlitten einen ersten Schlitten und einen orthogonal zum ersten Schlitten angeordneten und auf dem ersten Schlitten verschiebbaren zweiten Schlitten umfasst. Darüber hinaus ist es bevorzugt, wenn ein Translationsmittel vorhanden ist, welches auf dem ersten Schlitten verschiebbar gelagert ist. Dies ermöglicht eine Translationsbewegung des Koppelglieds entlang einer ersten Translationsachse und einer orthogonal zur ersten Translationsachse angeordneten zweiten Translationsachse und damit ein Training der Nackenmuskulatur und/oder der Halswirbelsäule entlang der ersten Translationsachse und der zweiten Translationsachse. Das Translationsmittel ist dabei vorzugsweise mittelbar mit dem Koppelglied koppelbar. Die beiden Schlitten können in einer Ausführungsform in derselben Ebene angeordnet sein, während sie in einer zweiten Ausführungsform in zwei verschiedenen Ebenen angeordnet sein können. Weiterhin ist es in einer alternativen Ausführungsform auch möglich, dass die beiden Schlitten nicht orthogonal aufeinander stehen, sondern unter einem Winkel zueinander.

Die höhenverstellbar gelagerte Schiene ist dabei vorzugsweise in einer Führung geführt. Weiterhin sind die Schiene und die Führung in einem Winkel, vorzugsweise orthogonal zum Kreuzschlitten angeordnet, d. h. die Schiene und die Führung sind orthogonal zum ersten Schlitten und orthogonal zum zweiten Schlitten angeordnet. Mittels der orthogonalen Anordnung der Schiene und der Führung zu dem Kreuzschlitten wird ein Training der Nackenmuskulatur und/oder der Halswirbelsäule um eine dritte Translationsachse ermöglicht. Der Schnittpunkt der drei Translationsachsen liegt dabei bei dieser Anordnung an einem Befestigungspunkt der Schiene bzw. der Führung am Translationsmittel. Die Schiene und/oder die Führung ist dabei bevorzugt mittig bzw. zentral an dem Translationsmittel angeordnet. In einer besonders bevorzugten Ausführungsform ist die Schiene an dem Translationsmittel um eine erste der Rotationsachsen drehbar gelagert. Dies ermöglicht zusätzlich die Rotation des Koppelglieds um die erste Rotationsachse, und damit das Training der Nackenmuskulatur um die erste Rotationsachse, also eine Seitflexionsbewegung.

Um ein physiologisch optimales Training zu ermöglichen, ist es bevorzugt, dass die Rotationsachsen einen gemeinsamen im Bereich der Halswirbelsäule des Trainierenden liegenden Schnittpunkt aufweisen. Die Lagebeziehungen der einzelnen Rotationsachsen können dabei während der Kopfbewegung des Trainierenden dynamisch der individuellen Halswirbelsäulenbeweglichkeit folgen, wobei die Rotationsachsen während der Bewegung in einem engen Bereich nahe der Halswirbelsäule verbleiben, um ein physiologisches Training zu ermöglichen. Dies verhindert zudem, dass das Koppelglied sich vom Trainierenden bei bestimmten Bewegungen löst und/oder dass es zu Verletzungen kommt. In diesem Zusammenhang ist es insbesondere vorgesehen, dass der Schnittpunkt der Rotationsachsen am Mittelpunkt insbesondere in der Nähe des Mittelpunkts der Basis des Dens axis (Zahnfortsatz des 2. Halswirbelkörpers) liegt. Hierbei ist zu beachten, dass der Schnittpunkt nicht im strengen mathematischen Sinne starr punktförmig zu verstehen ist, sondern auch wandernd im Schädel im Raum unterhalb der Region der Stella turcica zu beschreiben ist.

In einer besonders einfach umzusetzen Ausführungsform wird die Rotierbarkeit des Koppelglieds um die drei Rotationsachsen durch ein Kugelgelenk oder durch eine kardanische Aufhängung erreicht. Um das Training der Nackenmuskulatur noch schonender zu gestalten, ist es allerdings bevorzugt, wenn die Schiene einen Rahmen trägt, welcher eine zweite der Rotationsachsen und eine dritte der Rotationsachsen zur Verfügung stellt. Die Schiene selber ist somit um eine erste der Rotationsachsen drehbar am Translationsmittel gelagert und ist mittelbar oder unmittelbar mit einem Rahmen verbunden, der eine Rotationsbewegung des Koppelglieds um die zweite und die dritte Rotationsachse ermöglicht.

Der Rahmen ist vorzugsweise als ein auf Höhe der Halswirbelsäule des Trainierenden horizontal verlaufender Bogen oder als ein U-Stück gebildet, der mit der Schiene mittels eines Drehgelenks mittelbar oder unmittelbar verbunden ist. Der Rahmen, also der Bogen oder das U-Stück ist somit bevorzugt auf Höhe der Halswirbelsäule horizontal um das Koppelglied und somit um den Trainierenden zumindest teilweise geführt. Dies ermöglicht eine Drehung des Koppelglieds um die zweite Rotationsachse. Um ein Drehen des Koppelglieds um die dritte Rotationsachse zu ermöglichen, ist es bevorzugt, wenn der Bogen oder das U-Stück an mindestens einem seiner freien Enden um die dritte Rotationsachse drehbar mit dem Koppelglied, vorzugsweise auf Höhe eines Gehörgangs des Trainierenden, koppelbar ist. Insbesondere sind der Bogen oder das U-Stück an beiden freien Enden mit dem Koppelglied auf Höhe eines Gehörgangs des Trainierenden koppelbar. Diese Anordnung ermöglicht, dass die drei Rotationsachsen einen gemeinsamen Schnittpunkt auf Höhe der Halswirbelsäule aufweist und damit die Verletzungsgefahr beim Trainieren verringert wird.

Die Verbindung zwischen dem Bogen oder dem U-Stück und der Schiene erfolgt dabei vorzugsweise über ein abgewinkeltes, vorzugsweise um ein 90° abgewinkeltes Verbindungsstück.

Weiterhin ist mindestens ein Trainingswiderstand vorhanden, dessen auf das Koppelglied übertragene Kraft in Abhängigkeit von der Bewegung und/oder der Winkelposition des Koppelglieds anpassbar ist. Der mindestens eine Trainingswiederstand kann dabei vorzugsweise als eine Feder oder als ein Gewicht gebildet sein. Alternativ kann der Trainingswiderstand als Hydraulikglied, als Linearmotor, Wirbelstrombremse oder ein anderes, einen mechanischen Widerstand erzeugendes Mittel ausgebildet sein. Zudem ist es bevorzugt, wenn der mindestens eine Trainingswiderstand außerhalb des Kreuzschlittens angeordnet ist, um die zu bewegende Masse gering zu halten, und somit das Verletzungsrisiko zu minimieren.

Die Anpassbarkeit der auf das Koppelglied wirkenden Kraft wird dabei vorzugsweise dadurch ermöglicht, dass der mindestens eine Trainingswiderstand mittels eines Seilzugs die Kraft auf das Koppelglied überträgt.

In diesem Zusammenhang ist es insbesondere vorgesehen, dass ein Längenausgleichsmittel vorhanden ist, über welches der Seilzug derart geführt ist, dass die Länge des Seilzug und damit die mittels des mindestens einen Trainingswiderstands auf das Koppelglied übertragene Kraft in Abhängigkeit von der Translationsbewegung und/oder der Rotationsbewegung angepasst wird.

Das mindestens eine Längenausgleichsmittel kann dabei als eine Platte, beispielsweise eine trapezförmige Platte gebildet sein, auf der zwei schwenkbar gelagerte, den Seilzug führende Seilführer angeordnet sind, die mittels einer Federkraft vorspannbar sind. Dabei ist jeweils ein Ende der Seilführer bevorzugt in einer Aufnahme, vorzugsweise in einem Langloch, verstellbar geführt, wobei in der Aufnahme ebenso eine Federkraft verstellbar geführt ist. Vorzugsweise ist jeweils ein Seilführer mit einer der Federkräfte verbunden oder verbindbar. Der Seilführer und/oder die Federkraft sind dabei bevorzugt auch innerhalb der Aufnahme fixierbar.

Alternativ oder zusätzlich kann das Längenausgleichsmittel als eine Scheibe, vorzugsweise als eine elliptische Scheibe, gebildet sein, an der außenumfangseitig eine Nut ausgebildet ist, in der der Seilzug geführt ist. Dies ermöglicht ein besonders einfach zu fertigendes Längenausgleichsmittel.

In einer alternativen Ausführungsform ist es bevorzugt, wenn der mindestens eine Trainingswiderstand durch ein Mittel ausgebildet ist, welches durch eine Positionsänderung seines mindestens einen Endes gegen eine Kraft einen Widerstand erzeugt, wobei dessen anderes Ende exzentrisch an einer Scheibe befestigt ist. In anderen Worten wird die den Trainingswiderstand erzeugende Kraft über mindestens ein Mittel erzeugt, dessen anderes Ende vorzugsweise hängend, derart exzentrisch an einer Schreibe befestigt ist, dass eine Drehung der Scheibe eine auf- und ab Bewegung des Mittels oder zumindest eines Endes des Mittels gegen die Schwerkraft erzeugt. Dies ermöglicht ein physiologisches Training mit einer besonders vorteilhaften Kraftkurve. Um diese Scheibe ist der Seilzug derart geführt, dass eine Winkeländerung des Koppelglieds eine Rotation der Scheibe verursacht. Vorzugsweise ist der Durchmesser der Scheibe so gewählt, dass eine vollständig ausgeführte Trainingsbewegung eine Rotation der Scheibe um weniger als 180 Winkelgrad zur Wirkung hat.

Alternativ ist es vorgesehen, dass der mindestens eine Trainingswiderstand durch ein Mittel ausgebildet ist, welches durch eine Positionsänderung seines mindestens einen Endes gegen eine Kraft einen Widerstand erzeugt, wobei dessen anderes Ende über einen weiteren Seilzug an einer mit einer Scheibe kraftschlüssig verbundenen unrunden Scheibe befestigt ist. Die unrunde Schreibe kann dabei als eine elliptische Schreibe, oder als eine eckige Schreibe gebildet sein. Dies ermöglicht, dass je nach Form der unrunden Schreibe eine andere Kraft-Winkel-Kurve erzeugt wird.

Das Mittel kann dabei als ein Gewicht oder als eine Feder, als mindestens ein Hydraulikglied, als mindestens einen Linearmotor, als mindestens eine Wirbelstrombremse oder mindestens ein anderes, einen mechanischen Widerstand erzeugendes Mittel erzeugt.

Damit die Rotationsbewegungen des Koppelglieds, nicht aber die Translationsbewegungen der Schlitten eine Bewegung und/oder Längenänderung des Seilzugs verursachen, ist es insbesondere vorgesehen, dass am oder auf dem Gestell über eine gelenkig mit dem Schlitten verbundene und ebenfalls aus gelenkig verbundenen Elementen bestehende Brückenkonstruktion mit Seilumlenkrollen angeordnet ist für einen Längenausgleich des Seilzuges für die Rotationsbewegungen, welcher die durch gleichzeitige Translationsbewegungen des Schlittens bewirkten Längenänderungen der vom Koppelglied kommenden Seilzüge kompensiert.

Um die Kraftübertragung auf die Nackenmuskulatur zu verbessern und zu stabilisieren, ist es bevorzugt, wenn das Koppelglied als ein Helm gebildet ist. Alternativ kann das Koppelglied auch aus mindestens zwei miteinander verbundene Schalen gebildet sein, die vorzugsweise mittels eines Rings verstellbar sind.

Um die Trainingsmöglichkeiten zu erweitern und auch Situationen zu trainieren, bei denen die Kopfbewegung über eine Wahrnehmung der Sinnesorgane ausgelöst wird, ist es vorgesehen, dass ein optischer Reizgeber vorhanden ist zur optischen Triggerung der Kopfbewegung.

Die Erfindung wird im Folgenden anhand eines in den Zeichnungen dargestellten Ausführungsbeispiels gezeigt. Dabei zeigen:
- Fig. 1: eine Vorderansicht des Trainingsgeräts,
- Fig. 2: eine Detailansicht des Kreuzschlittens,
- Fig. 3: eine Detailansicht der Trainingsmechanik
- Fig. 4: eine Rückansicht eines Teils des Gestell und der Trainingsmechanik des Trainingsgeräts,
- Fig. 5: eine Detailansicht der Rückansicht mit dem Längenausgleichsmitteln und den Trainingswiderständen,
- Fig. 6: eine Ausführungsform für die Erzeugung des Trainingswiderstands, und
- Fig. 7: eine alternative Ausführungsform für die Erzeugung des Trainingswiderstands.

Figur 1 zeigt das Trainingsgerät 1 zum Trainieren der Nackenmuskulatur, welches ein Gestell 2 und eine am Gestell 2 angebrachte Trainingsmechanik 3 aufweist. Das nicht näher dargestellte Koppelglied, welches auf oder um einen Kopf eines Trainierenden getragen werden kann, ist dabei mit der Trainingsmechanik 3 koppelbar. Das Koppelglied kann als ein Helm oder als mindestens zwei miteinander verbundene, mittels eines Rings verstellbare Schalen gebildet sein. In der vorliegenden Ausführungsform weist die Vorrichtung einen Sitz 21 oder auch einen Stuhl auf, so dass der Trainierende im Sitzen trainiert. In einer besonders einfachen Ausführungsform kann auch lediglich eine Sitzfläche oder ein Hocker vorgesehen sein. Weiterhin ist es alternativ ebenfalls möglich, dass der Trainierende im Stehen oder im Knien trainiert.

Die Trainingsmechanik 3 umfasst einen Kreuzschlitten 4, der in Figur 2 näher dargestellt ist. Der Kreuzschlitten 4 weist dabei einen ersten Schlitten 6 und einen orthogonal zum ersten Schlitten 6 angeordneten und auf den ersten Schlitten 6 verschiebbaren zweiten Schlitten 7 auf. Auf dem ersten Schlitten 6 ist ein Translationsmittel 8 verschiebbar angeordnet, so dass das Translationsm ittel 8 entlang einer ersten Translationsachse T1 auf dem ersten Schlitten 6 verschiebbar ist und über die Bewegung des ersten Schlitten 6 auf dem zweiten Schlitten 7 zusätzlich entlang einer zweite Translationsachse T2, die orthogonal auf der ersten Translationsachse T1 liegt, verschiebbar ist.

Vorliegend sind die beiden Schlitten 6,7 und das Translationsmittel 8 in einer Ebene angeordnet. Es ist allerdings auch möglich, die Schlitten 6,7 übereinander oder untereinander anzuordnen. Mittig am Translationsmittel 8 ist eine in einer Führung geführte Schiene 5 drehbar, um eine erste der Rotationsachsen gelagert. Die Schiene 5 ist zudem höhenverstellbar in der Führung geführt, wodurch eine auf- und ab Bewegung des Koppelglieds, also eine Translationsbewegung entlang einer dritten Translationsachse T3 ermöglicht wird. Die Schiene 5 ist vorliegend mittig bezüglich des Translationsmittels 8 und mittig bezüglich des Koppelglieds oder des Kopfes des Trainierenden angeordnet. Hierdurch wird eine Bewegung des Kopfes des Trainierenden bzw. des Koppelglieds nach rechts und nach links ermöglicht, sodass die erste Rotationsachse R1 der anatomischen Rotationsachse der Halswirbelsäule entspricht.

Die Schiene 5 und/oder die Führung tragen weiterhin einen Rahmen 9, welcher eine zweite Rotationsachse R2 und eine dritte Rotationsachse R3 bereitstellt. Dazu ist der freie Schenkel der Schiene 5 über ein vorzugsweise 90° abgewinkeltes Verbindungsstück 12 mit einem um das Koppelglied zumindest teilweise geführtes U-Stück 10 verbunden. Das U-Stück 10 verläuft horizontal auf Höhe der Halswirbelsäule des Trainierenden. Das freie Ende des Verbindungsstücks 12 ist dabei mittels eines Drehgelenks 11 mit dem U-Stück 10 verbunden, sodass eine Drehbewegung um die zweite Rotationsachse R2, die orthogonal auf der ersten Rotationsachse R1 liegt, ermöglicht wird.

An den freien Schenkeln des U-Stücks 10 ist jeweils, wie aus Fig. 3 hervorgeht, ein weiteres Drehgelenk 22 oder eine Drehscheibe angeordnet, mittels dem das U-Stück 10 mit dem Koppelglied vorzugsweise auf Höhe eines Gehörgangs des Trainierenden koppelbar ist. Mittels dieses weiteren Drehgelenks 22 wird folglich eine Rotation des Koppelglieds d.h. des Kopfs des Trainierenden um die dritte Rotationsachse R3, die wiederum orthogonal auf den anderen Rotationsachsen R1,R2 steht, ermöglicht. Durch diese Anordnung ist es möglich, dass das Koppelglied mittels der Trainingsmechanik 3 um die drei Rotationsachsen R1,R2,R3 rotierbar und entlang drei Translationsachsen T1,T2,T3 translatierbar ist. Weiterhin weisen die Rotationsachsen R1,R2,R3 dadurch einen gemeinsamen Schnittpunkt auf, der im Bereich der Halswirbelsäule des Trainierenden, vorzugsweise am Mittelpunkt der Basis des Dens axis des Trainierenden liegt. Dies verhindert Verletzungen oder Fehltrainings und simuliert zudem die natürliche Bewegung des Kopfes bzw. der Nackenmuskulatur bestehend aus Flexions-/Extensions-/Rotations- und Seitflexionsbewegungen.

Die Nackenmuskulatur wird vorzugsweise mittels eines Trainingswiderstands 13 trainiert. Dazu weist das Trainingsgerät 1 mindestens einen Trainingswiderstand 13 auf, der beispielsweise als eine Feder oder als ein Gewicht gebildet sein kann. Vorliegend ist der Trainingswiderstand 13 als ein Gewicht, nämlich als eine Scheibe 19 und als eine Platte 16, vorliegend als eine trapezförmige Platte, gebildet, wie in den Figuren 4 und 5 näher dargestellt. Die Platte 16 und die Scheibe19 sind außerhalb des Kreuzschlittens 4 an einer weiteren Schiene 23 verschiebbar gelagert. Die weitere Schiene 23 ist dabei an einer Rückwand des Gestells also hinter dem Koppelglied bzw. hinter dem Trainierenden angeordnet. Fig. 4 ist auch entnehmbar, dass das Gestell noch eine zweite oder auch mehrere weitere Schienen 23 aufweisen kann, an der eine weitere Platte 16 und/oder eine weitere Scheibe 19 verschiebbar gelagert ist. Dadurch wird die Anzahl der Trainingswiderstände 13 erhöht.

Um die auf das Koppelglied übertragene Kraft in Abhängigkeit von der Winkelposition des Koppelglieds anzupassen, wird die Gewichtskraft der Trainingswiderstände 13 mittels eines Seilzug 14 auf das Koppelglied übertragen. Vorliegend sind die Trainingswiderstände 13 gleichzeitig auch als ein Längenausgleichsmittel 15 gebildet, über welche der Seilzug 14 derart geführt ist, dass die Länge des Seilzugs 14 und damit die mittels der Trainingswiderstände 13 auf das Koppelglied übertragende Kraft in Abhängigkeit von der Translationsbewegung und/oder der Rotationsbewegung angepasst wird. Außenumfangseitig der Scheibe 19 ist eine Nut ausgebildet, um die der Seilzug 14 zu der trapezförmigen Platte 16 geführt ist.

Die trapezförmige Platte 16 weist dabei, wie insbesondere aus Fig. 5 im Detail hervorgeht, zwei Seilführer 17 auf, die jeweils in einer Aufnahme 24, die seitlich von der Symmetrieachse der trapezförmigen Platte 16 ausgebildet ist, bewegbar geführt ist. Die Aufnahme 24 ist dabei als ein Langloch gebildet, das sich parallel zu der längeren Grundseite der trapezförmigen Platte 16 erstreckt. Die Seilführer 17 weisen an ihren jeweiligen Enden Rollen 25,26 auf, an denen außenumfangsseitig bevorzugt eine Nut ausgebildet ist. Das Seil des Seilzugs 14 ist von der Außenseite der ersten Rolle 25, die nicht in der Aufnahme 24 angeordnet ist, auf die Innenseite der zweiten Rolle 26 geführt. Durch die Lagerung der Seilführer 17 in der jeweiligen Aufnahme 24 ist der Seilführer 17 schwenkbar gelagert. Die ersten Rollen 25 sind auf der Platte 16 schwenkbar gelagert. Weiterhin ist in der Aufnahme 24 jeweils eine mit dem Seilführer 17 verbundene elastische Federkraft 18 angeordnet, die ebenfalls in der Aufnahme verschiebbar ist und in ihr vorliegend mittels einer Schraube fixiert werden kann. Dies ermöglicht ein Vorspannen des Seilführers 17 mittels der Federkraft 18. Mittels der bewegbaren und vorspannbaren Seilführer 17 ist somit ein Längenausgleich des Seilzugs 14 in Abhängigkeit von der Rotations- und der Translationsbewegung möglich.

Die Scheibe 19 kann in einer alternativen Ausführungsform auch elliptisch gebildet sein oder nicht in ihrem Mittelpunkt, sondern seitlich versetzt in der weiteren Schiene 23 geführt sein, so dass ein Drehen der Scheibe 19 eine elliptische Bewegung nach sich zieht. Dies führt ebenfalls zu einem Längenausgleich beim Seilzug 14. Der Längenausgleich führt dabei zu einer physiologischen Kraftkurve, sodass sich die auf das Koppelglied übertragene Kraft der Trainingswiderstände 13 in Abhängigkeit vom Bewegungswinkel verändert.

Figur 6 zeigt eine alternative Ausführungsform für die Erzeugung des Trainingswiderstandes 13. Der Trainingswiderstand 13 wird durch ein Mittel 28, vorliegend ein Gewicht, erzeugt, dessen eines Ende mittels eines Stiftes 27 exzentrisch an der Scheibe 19 befestigt ist. Zur Variation des Trainingswiderstands 13 kann der Stift 27 auch in unterschiedlich positionierte Stiftaufnahmen der Schreibe 19 eingesetzt werden. Durch die Rotation der Scheibe 19 wird das Gewicht 28 gegen die Schwerkraft bewegt und erzeugt dadurch einen Widerstand. Der Winkelumfang der Trainingsbewegung entspricht dabei vorzugsweise einer Rotation der Scheibe 19 um weniger als 180°. Die Höhenänderung des Mittels 28 entspricht dabei näherungsweise dem Sinus der Winkeländerung der Scheibe 19, was wiederum näherungsweise einer für ein physiologisches Training vorteilhaften Kraftkurve entspricht. Das Mittel 28 kann dabei als ein Gewicht oder als eine Feder oder als ein Gummiband oder als eine Hydraulik oder dergleichen gebildet sein.

Figur 7 zeigt eine weitere alternative Ausführungsform für die Erzeugung des Trainingswiderstandes. Auf der runden Scheibe 19 ist eine unrunde Scheibe 29, vorliegend eine elliptische Schreibe 29, mit einer außenumfangsseitig ausgebildeten Nut befestigt, über welche ein weiterer Seilzug 30 geführt ist, dessen eines, oberes Ende an der unrunden Scheibe 29 befestigt ist. Am unteren Ende des weiteren Seilzugs 30 ist ein Mittel 28, vorliegend ein Gewicht, befestigt, welches bei einer Rotation der Scheibe 19 gegen die Schwerkraft bewegt wird. Ein Vorteil dieser Ausführungsform ist es, dass die Kurve der Höhenänderung des Gewichtes 28 gegenüber einem Boden über die Winkeländerung und die Winkelposition der Scheiben 19, 29 und durch die äußere (unrunde) Form der unrunden Scheibe 29 bestimmt werden. Unterschiedlich geformte unrunde Scheiben 29 erzeugen somit unterschiedliche Kraft-Winkel-Kurven.

Um eine Längenänderung und Bewegung des Seilzugs 14 bei Rotationsbewegungen, nicht aber bei Translationsbewegungen des Koppelglieds zu erreichen, ist auf einer Seite des Kreuzschlittens 4, nämlich auf der Oberseite des Gestells 2, also auf der dem Boden abgewandten Seite des Gestells 2 eine spitz zulaufende Brückenkonstruktion 20 angeordnet, deren beide Elemente gelenkig miteinander verbunden sind, über das insbesondere über Umlenkrollen der Seilzug 14 geführt ist. Der Seilzug 14 ist dabei von der Platte 16, über die Brückenkonstruktion 20 um eine am Translationsmittel 8 ausgebildete Umlenkscheibe 27 geführt. Die Umlenkscheibe 27 ist dabei an einem Drehgelenk zwischen dem Translationsmittel 8 und der Schiene 5 angeordnet.

### BEZUGSZEICHENLISTE:

- 1: Trainingsgerät
- 2: Gestell
- 3: Trainingsmechanik
- 4: Kreuzschlitten
- 5: Schiene
- 6: Erster Schlitten
- 7: Zweiter Schlitten
- 8: Translationsmittel
- 9: Rahmen
- 10: U-Stück
- 11: Drehgelenk
- 12: Verbindungsstück
- 13: Trainingswiderstand
- 14: Seilzug
- 15: Längenausgleichsmittel
- 16: Platte
- 17: Seilführer
- 18: Federkraft
- 19: Scheibe
- 20: Brückenkonstruktion
- 21: Sitz
- 22: Weiteres Drehgelenk
- 23: Weitere Schiene
- 24: Aufnahme
- 25: Erste Rolle
- 26: Zweite Rolle
- 27: Umlenkscheibe
- 28: Mittel
- 29: unrunde Schreibe
- 30: weiterer Seilzug
- 31: Stift
- T1: erste Translationsachse
- T2: zweite Translationsachse
- T3: dritte Translationsachse
- R1: erste Rotationsachse
- R2: zweite Rotationsachse
- R3: dritte Rotationsachse

## Patentansprüche

1. Trainingsgerät (1) zum Trainieren der Nackenmuskulatur mit einer Trainingsmechanik (3), die mit einem auf oder um einen Kopf eines Trainierenden tragbaren Koppelglied koppelbar ist, wobei das Koppelglied um Rotationsachsen (R1, R2, R3) rotierbar ist und die Trainingsmechanik (3) einen Kreuzschlitten (4) zum Bereitstellen von zwei Translationsachsen (T1,T2) umfasst, **dadurch gekennzeichnet, dass** das Trainingsgerät (1) ein Gestell (2) aufweist, an dem die Trainingsmechanik (3) angebracht ist, an dem Kreuzschlitten (4) eine Schiene (5) höhenverstellbar und rotierbar gelagert ist, derart, dass das Koppelglied mittels der Trainingsmechanik (3) um die drei Rotationsachsen (R1,R2,R3) rotierbar und entlang drei Translationsachsen (T1,T2,T3) translatierbar ist.

2. Trainingsgerät (1) nach Anspruch 1, **dadurch gekennzeichnet, dass** der Kreuzschlitten (4) einen ersten Schlitten (6) und einen orthogonal zum ersten Schlitten (6) angeordneten und auf dem ersten Schlitten (6) verschiebbaren zweiten Schlitten (7) umfasst, und dass ein Translationsmittel (8) vorhanden ist, welches auf dem ersten Schlitten (7) verschiebbar gelagert ist.

3. Trainingsgerät (1) nach Anspruch 2, **dadurch gekennzeichnet, dass** die Schiene (5) in einer Führung geführt ist, dass die Schiene (5) orthogonal zum Kreuzschlitten (4) angeordnet ist, und dass die Schiene (5) an dem Translationsmittel (8) um eine erste der Rotationsachsen (R1) drehbar gelagert ist.

4. Trainingsgerät (1) nach einem der Ansprüche 1 bis 3, **dadurch gekennzeichnet, dass** die Rotationsachsen (R1,R2,R3) einen gemeinsamen im Bereich der Halswirbelsäule des Trainierenden liegenden Schnittpunkt aufweisen.

5. Trainingsgerät (1) nach Anspruch 4, **dadurch gekennzeichnet, dass** der Schnittpunkt der Rotationsachsen (R1,R2,R3) in der Nähe des Mittelpunkts der Basis des Dens axis des Trainierenden liegt.

6. Trainingsgerät (1) nach einem der Ansprüche 1 bis 5, **dadurch gekennzeichnet, dass** die Schiene (5) einen Rahmen (9) trägt, welcher eine zweite der Rotationsachsen (R2) und eine dritte der Rotationsachsen (R3) zur Verfügung stellt.

7. Trainingsgerät (1) nach Anspruch 6, **dadurch gekennzeichnet, dass** der Rahmen (9) als ein auf Höhe der Halswirbelsäule des Trainierenden horizontal verlaufender Bogen oder als ein U-Stück (10) gebildet ist, der mit der Schiene (5) mittels eines Drehgelenks (11) mittelbar oder unmittelbar verbunden ist zur Drehung des Koppelglieds um die zweite Rotationsachse (R2).

8. Trainingsgerät (1) nach Anspruch 7, **dadurch gekennzeichnet, dass** der Bogen oder das U-Stück (10) an mindestens einem seiner freien Enden um die dritte Rotationsachse (R3) drehbar mit dem Koppelglied auf Höhe eines Gehörgangs des Trainierenden koppelbar ist.

9. Trainingsgerät (1) nach Anspruch 7 oder 8, **dadurch gekennzeichnet, dass** der Bogen oder das U-Stück (10) mit der Schiene (5) über ein abgewinkeltes Verbindungsstück (12) verbunden sind.

10. Trainingsgerät (1) nach einem der Ansprüche 1 bis 9, **dadurch gekennzeichnet, dass** mindestens ein Trainingswiderstand (13) vorhanden ist, dessen auf das Koppelglied übertragene Kraft in Abhängigkeit von der Bewegung und/oder der Winkelposition des Koppelglieds anpassbar ist.

11. Trainingsgerät (1) nach Anspruch 10, **dadurch gekennzeichnet, dass** der mindestens eine Trainingswiderstand (13) mittels eines Seilzugs (14) die Kraft auf das Koppelglied überträgt.

12. Trainingsgerät (1) nach Anspruch 11, **dadurch gekennzeichnet, dass** mindestens ein Längenausgleichsmittel (15) vorhanden ist, über welches der Seilzug (14) derart geführt ist, dass die Länge des Seilzugs (14) und damit die mittels des mindestens einen Trainingswiderstands (13) auf das Koppelglied übertragene Kraft in Abhängigkeit von der Translationsbewegung und/oder der Rotationsbewegung angepasst wird.

13. Trainingsgerät (1) nach Anspruch 12, **dadurch gekennzeichnet, dass** das mindestens eine Längenausgleichsmittel (15) als eine Platte (16) gebildet ist, auf der zwei schwenkbar gelagerte, den Seilzug (14) führende Seilführer (17) angeordnet sind, die mittels einer Federkraft (18) vorspannbar sind.

14. Trainingsgerät (1) nach Anspruch 12 oder 13, **dadurch gekennzeichnet, dass** das Längenausgleichsmittel (15) als eine Scheibe (19) gebildet ist, an der außenumfangsseitig eine Nut ausgebildet, in der der Seilzug (14) geführt ist.

15. Trainingsgerät (1) nach einem der Ansprüche 11 bis 14, **dadurch gekennzeichnet, dass** der mindestens eine Trainingswiderstand (13) durch ein Mittel (28) ausgebildet ist, welches durch eine Positionsänderung seines mindestens einen Endes gegen eine Kraft einen Widerstand erzeugt, wobei dessen anderes Ende exzentrisch an einer Scheibe (19) befestigt ist.

16. Trainingsgerät (1) nach einem der Ansprüche 11 bis 14, **dadurch gekennzeichnet, dass** der mindestens eine Trainingswiderstand (13) durch ein Mittel (28) ausgebildet ist, welches durch eine Positionsänderung seines mindestens einen Endes gegen eine Kraft einen Widerstand erzeugt, wobei dessen anderes Ende über einen weiteren Seilzug (30) an einer mit einer Scheibe (19) kraftschlüssig verbundenen unrunden Scheibe (29) befestigt ist.

## Claims

1. A training device (1) for training the neck muscles, having a training mechanics (3) which can be coupled to a coupling member which can be carried on or around a head of a trainee, the coupling member being rotatable about axes of rotation (R1, R2, R3), and the training mechanics comprising a cross slide (4) for providing two axes of reception (T1, T2), **characterized in that** the training device (1) has a frame (2) to which the training mechanics (3) is attached, a rail (5) is mounted on the cross slide (4) so as to be height-adjustable and rotatable in such a way that the coupling member can be rotated about the three axes of rotation (R1, R2, R3) by means of the training mechanics (3) and can be translated along three translation axes (T1, T2, T3).

2. The training device (1) according to claim 1, **characterized in that** the cross slide (4) comprises a first slide (6) and a second slide (7) arranged orthogonally to the first slide (6) and displaceable on the first slide (6), and **in that** a translation tool (8) is provided which is displaceably mounted on the first slide (7).

3. The training device (1) according to claim 2, **characterized in that** the rail (5) is guided in a guide, **in that** the rail (5) is arranged orthogonally to the cross slide (4), and **in that** the rail (5) is mounted on the translation tool (8) so as to be rotatable about a first of the axes of rotation (R1).

4. The training device (1) according to one of claims 1 to 3, **characterized in that** the axes of rotation (R1, R2, R3) have a common point of intersection located in the region of the cervical spine of the exerciser.

5. The training device (1) according to claim 4, **characterized in that** the point of intersection of the axes of rotation (R1, R2, R3) is located near the midpoint of the base of the dens axis of the exerciser.

6. The training device (1) according to any one of claims 1 to 5, **characterized in that** the rail (5) carries a frame (9) which provides a second of the axes of rotation (R2) and a third of the axes of rotation (R3).

7. The training device (1) according to claim 6, **characterized in that** the frame (9) is formed as an arc extending horizontally at the level of the cervical spine of the trainee or as a U-piece (10), which is connected directly or indirectly to the rail (5) by means of a swivel joint (11) for rotation of the coupling member about the second axis of rotation (R2).

8. The training device (1) according to claim 7, **characterized in that** the arc or the U-piece (10) can be coupled at at least one of its free ends about the third axis of rotation (R3) to the coupling member at the level of an ear canal of the trainee.

9. The training device (1) according to claim 7 or 8, **characterized in that** the arc or the U-piece (10) is connected to the rail (5) via an angled connecting piece (12).

10. The training device (1) according to one of claims 1 to 9, **characterized in that** at least one training resistance (13) is present, the force of which transmitted to the coupling member can be adjusted as a function of the movement and/or the angular position of the coupling member.

11. The training device (1) according to claim 10, **characterized in that** the at least one training resistance (13) transmits the force to the coupling member by means of a cable pull (14).

12. The training device (1) according to claim 11, **characterized in that** at least one length leveller (15) is provided, via which the cable pull (14) is guided in such a way that the length of the cable pull (14) and thus the force transmitted to the coupling member by means of the at least one training resistance (13) is adjusted as a function of the translational movement and/or the rotational movement.

13. The training device (1) according to claim 12, **characterized in that** the at least one length leveller (15) is formed as a plate (16) on which two pivotably mounted rope guides (17) guiding the cable pull (14) are arranged, which can be pretensioned by means of a spring force (18).

14. The training device (1) according to claim 12 or 13, **characterized in that** the length leveller (15) is formed as a disc (19), on the outer circumference of which a groove is formed, in which the cable pull (14) is guided.

15. The training device (1) according to one of claims 11 to 14, **characterized in that** the at least one training resistance (13) is formed by a means (28) which generates a resistance by changing the position of its at least one end against a force, its other end being eccentrically attached to a disc (19).

16. The training device (1) according to one of claims 11 to 14, **characterized in that** the at least one training resistance (13) is formed by a means (28) which generates a resistance by changing the position of its at least one end against a force, its other end being attached via an additional cable pull (30) to a non-circular disc (29) which is connected in a force-locking manner to a disc (19).

## Revendications

1. Appareil d'entraînement (1) pour l'entraînement de la musculature du cou avec un mécanisme d'entraînement (3) qui peut être couplé à un organe de couplage pouvant être porté sur ou autour d'une tête d'une personne s'entraînant, dans lequel l'organe de couplage peut tourner autour d'axes de rotation (R1, R2, R3) et le mécanisme d'entraînement (3) comprend un chariot croisé (4) pour fournir deux axes de translation (T1, T2), **caractérisé en ce que** l'appareil d'entraînement (1) présente un châssis (2) sur lequel le mécanisme d'entraînement (3) est placé, un rail (5) est monté sur le chariot croisé (4) de manière réglable en hauteur et rotative, de sorte que l'organe de couplage puisse être tourné autour des trois axes de rotation (R1, R2, R3) au moyen du mécanisme d'entraînement (3) et être translaté le long de trois axes de translation (T1, T2, T3).

2. Appareil d'entraînement (1) selon la revendication 1, **caractérisé en ce que** le chariot croisé (4) comprend un premier chariot (6) et un deuxième chariot (7) disposé orthogonalement au premier chariot (6) et pouvant être déplacé sur le premier chariot (6), et **en ce qu'**un moyen de translation (8) qui est logé de manière déplaçable sur le premier chariot (7) est présent.

3. Appareil d'entraînement (1) selon la revendication 2, **caractérisé en ce que** le rail (5) est guidé dans un guide, **en ce que** le rail (5) est disposé orthogonalement par rapport au chariot croisé (4), et **en ce que** le rail (5) est monté sur le moyen de translation (8) de manière rotative autour d'un premier des axes de rotation (R1).

4. Appareil d'entraînement (1) selon l'une quelconque des revendications 1 à 3, **caractérisé en ce que** les axes de rotation (R1, R2, R3) présentent un point d'intersection commun situé au niveau de la colonne cervicale de la personne s'entraînant.

5. Appareil d'entraînement (1) selon la revendication 4, **caractérisé en ce que** le point d'intersection des axes de rotation (R1, R2, R3) est situé à proximité du point central de la base de la dent de l'axis de la personne s'entraînant.

6. Appareil d'entraînement (1) selon l'une quelconque des revendications 1 à 5, **caractérisé en ce que** le rail (5) porte un cadre (9) qui met à disposition un deuxième des axes de rotation (R2) et un troisième des axes de rotation (R3).

7. Appareil d'entraînement (1) selon la revendication 6, **caractérisé en ce que** le cadre (9) est formé en tant qu'arc s'étendant horizontalement à hauteur de la colonne cervicale de la personne s'entraînant ou en tant que pièce en U (10), cadre qui est connecté directement ou indirectement au rail (5) au moyen d'un pivot (11) pour la rotation de l'organe de couplage autour du deuxième axe de rotation (R2).

8. Appareil d'entraînement (1) selon la revendication 7, **caractérisé en ce que** l'arc ou la pièce en U (10) peut être couplé au niveau d'au moins une de ses extrémités libres de manière rotative autour du troisième axe de rotation (R3) avec l'organe de couplage à hauteur d'un conduit auditif de la personne s'entraînant.

9. Appareil d'entraînement (1) selon la revendication 7 ou 8, **caractérisé en ce que** l'arc ou la pièce en U (10) sont connectés au rail (5) par une pièce de connexion coudée (12).

10. Appareil d'entraînement (1) selon l'une quelconque des revendications 1 à 9, **caractérisé en ce qu'**au moins une résistance d'entraînement (13) est présente, dont la force transmise à l'organe de couplage est adaptable en fonction du mouvement et/ou de la position angulaire de l'organe de couplage.

11. Appareil d'entraînement (1) selon la revendication 10, **caractérisé en ce que** la au moins une résistance d'entraînement (13) transmet la force à l'organe de couplage au moyen d'un câble de commande (14).

12. Appareil d'entraînement (1) selon la revendication 11, **caractérisé en ce qu'**au moins un moyen de compensation de longueur (15) est présent, par lequel le câble de commande (14) est guidé de sorte que la longueur du câble de commande (14) et donc la force transmise à l'organe de couplage au moyen de la au moins une résistance d'entraînement (13) soit adaptée en fonction du mouvement de translation et/ou du mouvement de rotation.

13. Appareil d'entraînement (1) selon la revendication 12, **caractérisé en ce que** le au moins un moyen de compensation de longueur (15) est formé en tant que plaque (16) sur laquelle sont disposés deux guides de câble (17) montés de manière pivotante et guidant le câble de commande (14), qui peuvent être précontraints au moyen d'une force élastique (18).

14. Appareil d'entraînement (1) selon la revendication 12 ou 13, **caractérisé en ce que** le moyen de compensation de longueur (15) est formé en tant que disque (19) sur lequel une rainure est formée côté circonférence extérieure, dans laquelle le câble de commande (14) est guidé.

15. Appareil d'entraînement (1) selon l'une quelconque des revendications 11 à 14, **caractérisé en ce que** la au moins une résistance d'entraînement (13) est formée par un moyen (28) qui génère une résistance par un changement de position de son au moins une extrémité à l'encontre d'une force, dans lequel son autre extrémité est fixée de manière excentrée à un disque (19).

16. Appareil d'entraînement (1) selon l'une quelconque des revendications 11 à 14, **caractérisé en ce que** la au moins une résistance d'entraînement (13) est formée par un moyen (28) qui génère une résistance à l'encontre d'une force par un changement de position de son au moins une extrémité, dans lequel son autre extrémité est fixée par l'intermédiaire d'un câble de commande supplémentaire (30) à un disque non rond (29) connecté à force à un disque (19).
